# EUROPÄISCHE PATENTSCHRIFT

(11) **EP 0 453 718 B1**
(45) Veröffentlichungstag und Bekanntmachung des Hinweises auf die Patenterteilung: **09.11.1994**
(21) Anmeldenummer: 91101820.8
(22) Anmeldetag: 09.02.1991
(51) Int. Cl.: B26B 21/22, B26B 21/54

(54) **Rasierapparatekopf, insbesondere Rasierklingeneinheit, eines Nassrasierapparates**
Shaving head, in particular the razor blade unit of a mechanical razor
Tête de rasage, particulièrement une unité de lames pour rasoir mécanique

(30) Priorität: 27.04.1990 DE 9004762 U
(43) Veröffentlichungstag der Anmeldung: 30.10.1991
(73) Patentinhaber: Wilkinson Sword Gesellschaft mit beschränkter Haftung, D-42659 Solingen (DE)
(72) Erfinder: Althaus, Wolfgang, W-5600 Wuppertal 12 (DE)
(74) Vertreter: Stenger, Watzke & Ring Patentanwälte

(56) Entgegenhaltungen:
- EP-A- 0 357 821
- DE-U-87 115 06
- GB-A- 2 009 017
- GB-A- 2 110 975
- GB-A- 2 171 630
- US-A- 4 084 316
- US-A- 4 875 287

## Beschreibung

Die Erfindung betrifft einen am vorderen Ende eines Handgriffs angeordneten Rasierapparatekopf, insbesondere Rasierklingeneinheit, eines Naßrasierapparates, bei dem in einem aus einen Basisteil sowie aus einen Oberteil bestehenden sowie eine vordere Führungsleiste und eine hintere Abdeckkappe aufweisenden Kunststoffkörper eine Einfach- oder Doppelrasierklinge angeordnet ist, die auf einer Plattform des Basisteils des Kunststoffkörpers aufliegend zwischen dieser und dem auf dem Basisteil befestigten Oberteil des Kunststoffkörpers festgelegt ist, wobei die Einfach- oder Doppelrasierklinge durch eine Wicklung mit Draht auf der Plattform des Basisteils gehalten ist.

In der EP-A-0 357 821, welche die Merkmale des Oberbegriffs des Anspruchs 1 enthält, ist eine sogenannte Rasierklingeneinheit eines Naßrasierapparates dieser Art offenbart, bei der in einem Kunststoffkörper eine Doppelrasierklinge angeordnet ist. Der Kunststoffkörper weist dabei ein Basisteil auf, dessen Vorderseite eine Führungsleiste definiert und das eine Plattform aufweist, auf die eine Rasierklinge/Abstandhalter/Rasierklinge-Einheit während des Montagevorganges von oben eingesetzt wird. Anschließend wird das Basisteil zusammen mit der Rasierklinge/Abstandhalter/Rasierklinge-Einheit mit einer Drahtumwicklung versehen, welche sowohl die Schneidkanten der beiden Rasierklingen als auch die Führungsleiste abdeckt. Schließlich wird von hinten auf das Basisteil ein Oberteil aufgeschoben, welches eine Abdeckkappe definiert.

Bei dieser Rasierklingeneinheit handelt es sich um drei Einzelteile, die erst nach dem Zusammenbau die Rasierklingeneinheit bilden, nämlich die vordere Führungsleiste des Basisteils, die Rasierklingen sowie die Abdeckkappe. Durch diese drei voneinander separaten Teile ist eine optimale Rasiergeometrie nur sehr schwer zu erreichen, da sich Abweichungen von den Sollpositionen nicht vermeiden lassen. Bei dieser bekannten Rasierklingeneinheit verläuft die Drahtumwicklung auch auf der Unterseite der Rasierklingeneinheit.

In der GB-A-2 171 630 ist eine sogenannte Rasierklingeneinheit eines Naßrasierapparates offenbart, bei den in einem Kunststoffkörper eine Doppelrasierklinge angeordnet ist. Der Kunststoffkörper weist dabei ein Basisteil mit einer Plattform auf, auf der die Doppelrasierklinge aufliegt, wobei die beiden Rasierklingen der Doppelrasierklinge beidseits eines dazwischen angeordneten Abstandhalters an diesem angeordnet sind. Die so ausgebildete und auf der Plattform des Basisteils aufliegende Doppelrasierklinge ist zwischen dem Basisteil und einem Oberteil des Kunststoffkörpers festgelegt, welches auf das Basisteil aufgesetzt ist. Dieses Oberteil weist eine vordere Führungsleiste sowie eine hintere Abdeckkappe auf, die über Seitenwände des Kunststoffgehäuses miteinander verbunden sind und eine mittlere Öffnung im Bereich der Schneidkanten der Doppelrasierklinge belassen. Zur Festlegung der Doppelrasierklinge zwischen dem Basisteil und dem Oberteil weist letzteres Zapfen auf, auf die einerseits die Doppelresierklinge mit ihrem Abstandhalter aufgesetzt und die andererseits in entsprechenden Ausnehmungen im Basisteil festgelegt sind.

Ausgehend von einen Rasierapparatekopf, insbesondere Rasierklingeneinheit eines Naßrasierapparates der eingangs angegebenen Art liegt der Erfindung die **Aufgabe** zugrunde, den bekannten Rasierapparatekopf dahingehend weiterzuentwickeln, daß unter Verbesserung der Halterung mit der Drahtwicklung bei einer einfachen Montage die gegenseitige geometrische Zuordnung zwischen der Führungsleiste, der (den) Rasierklinge(n) sowie der Abdeckkappe verbessert ist und damit auch die Rasiereigenschaften verbessert sind.

Als technische **Lösung** wird mit der Erfindung vorgeschlagen, daß das Basisteil sowohl im Bereich der Vorderseite als auch im Bereich der Rückseite über die Länge verteilt Führungselemente für den Draht aufweist, mit denen dieser über die Oberseite des Basisteils verlaufend zickzackförmig vor und zurück geführt ist, und daß die vordere Führungsleiste und die hintere Abdeckkappe des Ober teils über durch Seitenwände des Oberteils gebildete Seitenleisten unter Belassung einer mittleren Öffnung im Bereich der Schneidkante(n) der Rasierklinge(n) miteinander verbunden sind und das so ausgebildete, rahmenartige Oberteil auf das Basisteil aufgesetzt und mit diesem verbunden ist.

Durch dieses aus der vorderen Führungsleiste, der hinteren Abdeckkappe und den Seitenleisten gebildete einstückige Oberteil in Form eines Kunststofformteiles ist somit eine einfache Montage des Rasierapparatekopfes und dabei insbesondere der Rasierklingeneinheit geschaffen. Nach Anordnung der Einfach- oder Doppelresierklinge auf der Plattform des Basisteils mit der speziellen Drahthalterung ist es lediglich erforderlich, das Oberteil im wesentlichen von oben auf das Basisteil aufzustecken und mit diesem fest zu verbinden. Dies kann beispielsweise durch Verrasten oder auf andere Art und Weise geschehen. Vor allem hat aber der so ausgebildete Rasierapparatekopf den Vorteil, daß die gegenseitige geometrische Anordnung zwischen der vorderen Führungsleiste einerseits und der hinteren Abdeckkappe andererseits fest vorgegeben ist, da diese durch ein einstückiges Teil gebildet sind, so daß gegenseitige Montageabweichungen nicht auftreten können. Um zum dritten Element, welches die Rasiergeometrie mitbestimmt, nämlich der Rasierklinge(n), die richtige geometrische Zuordnung zu schaffen, ist es lediglich erforderlich, das rahmenartige Oberteil in exakter Weise auf dem Basisteil zu befestigen. Da das rahmenartige Oberteil jedoch relativ großflächig ausgebildet ist und insbesondere auch Befestigungspunkte im Bereich der vorderen Führungsleiste aufweist, ist dies technisch ohne weiteres möglich. Da darüber hinaus bei der "Drahtumwicklung" der Draht zickzackförmig vor und zurück über die Oberseite des Basisteils in Bereich der Andrückfläche auf die Haut geführt ist, ist die Unterseite völlig frei von der Drahtumwicklung. Insbesondere bei den Rasierklingeneinheiten können damit entsprechende Befestigungssysteme realisiert werden.

In einer bevorzugten Ausführungsform der Führungselemente sind diese als Vorsprünge des Basisteils ausgebildet, um die herum der Draht geführt ist.

In einer bevorzugten Ausführungsform weisen jedoch die Vorsprünge eine Breite auf, die im wesentlichen den Zwischenabständen zwischen den Vorsprüngen entspricht. Unter "Breite der Vorsprünge" ist die Längenausdehnung der Vorsprünge parallel zur Schneidkante der Rasierklinge zu verstehen. Bei dieser Ausbildung der Vorsprünge sind diese bezüglich dar Vorderseite und der Rückseite des Kunststoffkörpers zueinander versetzt, d.h. die Vorsprünge an der Vorderseite füllen die Lücken der Vorsprünge an der Rückseite aus und umgekehrt. Dadurch wird der parallele Verlauf der Drahtabschnitte in Wirkbereich gewährleistet.

Eine Weiterbildung schlägt vor, daß das Basisteil im Bereich der Rückseite endseitig jeweils einen Befestigungsvorsprung zum Befestigen der beiden Drahtenden aufweist. Dies stellt eine technisch sehr einfache Möglichkeit zum Befestigen der Drehtenden am Kunststoffkörper dar.

Eine weitere Weiterbildung schlägt vor, daß die dem Draht zugewandte Innenseite der Führungsleiste und der Abdeckkappe des rahmenartigen Oberteils Aufnahmerillen für den Draht aufweisen, so daß der Draht im Bereich dieser Aufnahmerillen geführt ist und nicht seitlich verrutschen kann.

Sofern eine Doppelrasierklinge vorgesehen ist, wird in einer Weiterbildung vorgeschlagen, daß die beiden Rasierklingen beiderseits eines dazwischen angeordneten Abstandhalters an diesem befestigt sind, wobei die so gebildete Rasierklinge/Abstandhalter/Rasierklinge-Einheit im wesentlichen von oben auf die Plattform des Basisteils in dieses eingesetzt ist und dabei durch den Draht auf der Plattform gehalten ist. Dadurch ergibt sich eine überaus einfache Vormontage der Doppelrasierklinge, indem die entsprechende Einheit lediglich auf das Basisteil aufgesetzt und durch den Dreht gehalten wird. Es ist dann lediglich erforderlich, das Oberteil auf das Basisteil aufzusetzen und daran zu befestigen.

Ein Ausführungsbeispiel eines erfindungsgemäßen Rasierapparatekopfes in Form einer Rasierklingeneinheit eines Naßrasierapparates wird nachfolgend anhand der Zeichnungen dargestellt. In diesen zeigt:
- Fig. 1: eine Draufsicht auf eine Rasierklingeneinheit;
- Fig. 2: eine Vorderansicht der Rasierklingeneinheit;
- Fig. 3: eine Rückansicht der Rasierklingeneinheit;
- Fig. 4: eine Unteransicht der Rasierklingeneinheit;
- Fig. 5: eine Seitenansicht der Rasierklingeneinheit in vergrößertem Maßstab;
- Fig. 6: einen Schnitt entlang der Linie VI-VI in Fig. 1 durch die Rasierklingeneinheit in vergrößertem Maßstab;
- Fig. 7: eine Draufsicht auf das Basisteil der Rasierklingeneinheit ohne das durch die vordere Führungsleiste, die hintere Abdeckkappe sowie die Seitenwände gebildete, aufgesetzte Oberteil;
- Fig. 8: eine Vorderansicht des Basisteils;
- Fig. 9: eine Rückansicht des Basisteils;
- Fig. 10: eine Unteransicht des Basisteils;
- Fig. 11: eine Seitenansicht des Basisteils in vergrößertem Maßstab.

Ein Rasierapparatekopf in Form einer sogenannten Rasierklingeneinheit für einen Naßrasierapparat, die am vorderen Ende eines nicht dargestellten Handgriffes befestigt werden kann, besteht aus einem Kunststoffkörper 1, in dem zwei Rasierklingen 2 angeordnet sind, deren Schneidkanten 3 parallel und versetzt hintereinander verlaufen.

Der Kunststoffkörper 1 besteht aus einem Basisteil 4 mit den Rasierklingen 2 sowie aus einem auf dieses Besisteil 4 aufgesetztes Oberteil 5.

Das Besisteil 4 des Kunststoffkörpers 1 weist zunächst im Innern Durchführungsschlitze 6 auf. Oberseitig definiert das Besisteil 4 eine Plattform 7 für die Rasierklingen 2. Zu diesem Zweck ist zwischen den beiden Resierklingen 2 sandwichertig ein Abstandhalter 8 angeordnet, wobei die beiden Rasierklingen 2 fest mit diesem Abstandhalter 8 verbunden sind. Diese bilden somit eine Rasierklinge/Abstandhalter/Rasierklinge-Einheit 9. Diese wird von oben auf die Plattform 7 des Basisteils 4 aufgesetzt, wobei zu diesem Zweck der Abstandhalter 8 seitlich übersteht und in seitlichen Ausnehmungen 10 des Basisteils 4 aufgenommen ist.

Gehalten wird die Einheit 9 mittels eines zickzackförmig verlaufenden Drahtes 11, der über die Oberseite 12 der Einheit 9 und somit des Basisteils 4 des Kunststoffkörpers 1 geführt ist. Zur Führung des Drahtes 11 weist des Basisteil 4 an der Vorderseite 13 im unteren Bereich nach unten gerichtete, angeformte Vorsprünge 14 auf, die als längliche Leisten ausgebildet sind. Die Breite dieser Vorsprünge 14 in Richtung der Schneidkanten 3 der Rasierklingen 2 gesehen entspricht dabei im wesentlichen dem Abstand zwischen den Vorsprüngen 14. Im vorderen Bereich weisen dabei die Vorsprünge 14 einen hochgezogenen Ansatz 15 auf.

Entsprechend weist die Rückseite 16 des Basisteils 4 Vorsprünge 14' auf, welche nach hinten gerichtet sind. Diese Vorsprünge 14' füllen dabei die Lücken zwischen den Vorsprüngen 14 der Vorderseite 13 aus. Entsprechend den Vorsprüngen 14 weisen auch die Vorsprünge 14' Ansätze 15' auf, die jedoch nach unten gerichtet sind. Schließlich sind an der Rückseite 16 des Basisteils 4 endseitig jeweils Befestigungsvorsprünge 17 angeformt.

Der Draht 11 ist zunächst mit seinem einen Ende am einen Befestigungsvorsprung 17 befestigt. Anschließend ist er über die Einheit 9 nach vorne zum Vorsprung 14 geführt und um diesen herumgeführt, um anschließend um 180° wieder nach hinten über die Einheit 9 zu verlaufen, wo der Draht 11 um den dortigen Vorsprung 14' herum geführt ist. Der Draht 11 wird so nacheinander um die Vorsprünge 14 und 14' geführt, um schließlich mit seinem anderen Ende am Befestigungsvorsprung 17 auf der anderen Seite des Basisteils 4 befestigt zu werden. Die Abschnitte des Drahtes 11 verlaufen dabei im Bereich der Oberseite 12 parallel zueinander und mit im wesentlichen konstanten Abständen. Der Draht 11 hält einerseits die Einheit 9 fest auf der Plattform 7 des Basisteils 4 und verhindert zum anderen Hautverletzungen.

Das Oberteil 5 ist ein einstückiges Kunststoffbauteil und weist zunächst eine vordere Führungsleiste 18 auf. Diese erstreckt sich parallel zu den Schneidkanten 3 der Rasierklingen 2 und weist eine treppenartige Längsprofilierung 19 auf. Im hinteren Bereich ist eine Abdeckkappe 20 vorgesehen. Diese weist oberseitig einen Gleitstreifen 21 auf. Dieser ist konvex gekrümmt und weist zunächst einen ersten Gleitstreifenschenkel 22 sowie einen dazu spitz abgewinkelten zweiten Gleitstreifenschenkel 22' auf, die durch einen Bogen 23 miteinander verbunden sind. Der Winkel zwischen den Gleitstreifenschenkeln 22,22' kann auch rechtwinklig oder stumpf sein. Die beiden Gleitstreifenschenkel 22,22' sind dabei im wesentlichen eben oder leicht konvex gekrümmt ausgebildet. Die Herstellung eines derartigen Gleitstreifens 21 ist mittels eines besonderen Heißformverfahrens möglich. Der besondere Vorteil dieses Gleitstreifens 21 liegt darin, daß er auch am Ende der Rasierklingeneinheit besser wirksam wird. Da die Haut beim Rasieren gespannt und eingedrückt wird, bildet sich am Ende der Rasierklingeneinheit eine Wulst aus. Der im Radius geformte Gleitstreifen 21 gleitet dabei in diesem Bereich besser und erhöht somit die sanfte Rasur.

Die vordere Führungsleiste 18 und die hintere Abdeckkappe 20 sind durch Seitenwände 24 miteinander verbunden. Zwischen diesen Teilen befindet sich eine Öffnung 25 im Bereich der Schneidkanten 3 der Rasierklingen 2, wie insbesondere die Draufsicht gemäß Fig. 1 erkennen läßt.

Sowohl die Innenseite der Führungsleiste 18 als auch die Innenseite der Abdeckkappe 20 weist Aufnahmerillen 26 für den Draht 11 auf. Unterhalb der Führungsleiste 18 sind Ausnehmungen 27 vorgesehen, die mit den Vorsprüngen 14 des Basisteils 4 korrespondierend ineinandergreifen. Rückseitig weist das aus der Führungsleiste 18, der Abdeckkappe 20 und den Seitenwänden 24 gebildete Oberteil 5 Durchführungsöffnungen 28 auf, welche mit entsprechenden Durchführungsöffnungen im Abstandhalter 8 korrespondieren.

Im fertig montierten Zustand wird das Oberteil 5 auf das Basisteil 4 mit der durch den Draht 11 befestigten Einheit 9 von oben aufgesteckt und beispielsweise durch Verrastung oder auf andere Art und weise gesichert. Dort wo das Oberteil 5 innenseitige Aufnahmerillen 26 aufweist, verläuft darin der Draht 11.

Der Verlauf des Drahtes 11 im Bereich der Oberseite 12 bringt den Vorteil mit sich, daß die Unterseite 29 des Kunststoffkörpers 1 frei bleibt und damit entsprechende Befestigungssysteme vorgesehen werden können.

### Bezugszeichenliste

- 1: Kunststoffkörper
- 2: Rasierklinge
- 3: Schneidkante
- 4: Basisteil
- 5: Oberteil
- 6: Durchführungsschlitz
- 7: Plattform
- 8: Abstandhalter
- 9: Rasierklinge/Abstandhalter/Rasierklinge-Einheit
- 10: Ausnehmung
- 11: Draht
- 12: Oberseite
- 13: Vorderseite
- 14: Vorsprung
- 14': Vorsprung
- 15: Ansatz
- 15': Ansatz
- 16: Rückseite
- 17: Befestigungsvorsprung
- 18: Führungsleiste
- 19: Längsprofilierung
- 20: Abdeckkappe
- 21: Gleitstreifen
- 22: Gleitstreifenschenkel
- 22': Gleitstreifenschenkel
- 23: Bogen
- 24: Seitenwand
- 25: Öffnung
- 26: Aufnahmerille
- 27: Ausnehmung
- 28: Durchführungsöffnung
- 29: Unterseite

## Patentansprüche

1. Am vorderen Ende eines Handgriffs angeordneter Rasierapparatekopf, insbesondere Rasierklingeneinheit, eines Naßrasierapparates,
bei dem in einem aus einem Basisteil (4) sowie aus einem Oberteil (5) bestehenden sowie eine vordere Führungsleiste (18) und eine hintere Abdeckkappe (20) aufweisenden Kunststoffkörper (1) eine Einfach- oder Doppelrasierklinge (2) angeordnet ist, die auf einer Plattform (7) des Basisteils (4) des Kunststoffkörpers (1) aufliegend zwischen dieser und dem auf dem Basisteil (4) befestigten Oberteil (5) des Kunststoffkörpers (1) festgelegt ist, wobei die Einfach- oder Doppelrasierklinge (2) durch eine Wicklung mit Draht (11) auf der Plattform (7) des Basisteils (4) gehalten ist,
**dadurch gekennzeichnet,**
daß das Basisteil (4) sowohl im Bereich der Vorderseite (13) als auch im Bereich der Rückseite (16) über die Lange verteilt Führungselemente für den Draht (11) aufweist, mit denen dieser über die Oberseite (12) des Basisteils (4) verlaufend zickzackförmig vor und zurück geführt ist, und
daß die vordere Führungsleiste (18) und die hintere Abdeckkappe (20) des Oberteils (5) über durch Seitenwände (24) des Oberteils (5) gebildete Seitenleisten unter Belassung einer mittleren Öffnung (25) im Bereich der Schneidkante(n) (3) der Rasierklinge(n) (2) miteinander verbunden sind und das so ausgebildete, rahmenartige Oberteil (5) auf das Basisteil (4) aufgesetzt und mit diesem verbunden ist.

2. Rasierapparatekopf nach Anspruch 1, dadurch gekennzeichnet, daß die Führungselemente als Vorsprünge (14,14') des Basisteils (4) ausgebildet sind, um die herum der Draht (11) geführt ist.

3. Rasierapparatekopf nach Anspruch 2, dadurch gekennzeichnet, daß die Breite der Vorsprünge (14,14') im wesentlichen den Zwischenabständen zwischen den Vorsprüngen (14,14') entspricht.

4. Rasierapparatekopf nach einem der Ansprüche 1 bis 3, dadurch gekennzeichnet, daß das Basisteil (4) im Bereich der Rückseite (16) andseitig jeweils einen Befestigungsvorsprung (17) zum Befestigen der beiden Drahtenden aufweist.

5. Rasierapparatekopf nach einem der Ansprüche 1 bis 4, dadurch gekennzeichnet, daß die dem Draht (11) zugewandte Innenseite der Führungsleiste (18) und der Abdeckkappe (20) des rahmenartigen Oberteils (5) Aufnahmerillen (26) für den Draht aufweisen.

6. Rasierapparatekopf nach einem der Ansprüche 1 bis 5 mit einer Doppelrasierklinge, wobei die beiden Rasierklingen (2) beidseits eines dazwischen angeordneten Abstandhalters (8) an diesem befestigt sind und wobei die so gebildete Rasierklinge/Abstandhalter/Rasierklinge-Einheit (9) im wesentlichen von oben auf die Plattform (7) des Basisteils (4) in diesen eingesetzt ist, dadurch gekennzeichnet, daß die Rasierklinge/Abstandhalter/Rasierklinge-Einheit (9) durch den Draht (11) auf der Plattform (7) gehalten ist.

## Claims

1. A razor head, and especially a razor blade unit, that is disposed at the front end of a handle of a wet razor,
in which the razor head has a plastic body (1) that comprises a base member (4) comprises an upper part (5) as well as forward guardbar (18) and a rear cover (20), with a razor blade means in the form of a single or double razor blade (2) resting upon a platform (7) of the base member (4) and between the upper part (5) fixed to the base member (4) of the plastic body (1) and whereby the single or double razor blade (2) is fixed in place on the platform (7) of the base member (4).
characterised in that,
the base member (4) is provided with guide elements for the wire (11) along the length of both the region of the front side (13) and also the rear side (16) with which the wire is guided over the upper side (12) of the base member (4) across and back in a zig zag formation, and that the front guardbar (18) and the rear cover cap (20) of the upper part (5) are connected to each other by means of side strips formed from the side walls (24) of the upper part (5) leaving a middle opening (25) in the region of the cutting edge(s) (3) of the razor blade(s) (2) and that a frame shaped upper part (5) is so formed which rests on the base member (4) and is affixed to it.

2. A razor head according to claim 1, characterised in that the guiding elements are formed as projections (14, 14') of the base member (4) around which the wire (11) is guided.

3. A razor head according to claim 2, characterised in that the width of the projections corresponds essentially to the distances in between the projections (14, 14').

4. A razor head according to any one of claims 1 to 3, characterised in that the base member (4)is provided on each of the ends of its rear side (16) with fixing projections (17) to fix the two wire ends.

5. A razor head according to any one of claims 1 to 4, characterised in that the inside walls of the guard bar (18) and the cover cap (20) of the frame shaped upper part (5) comprise recess grooves (26) for the wire (11).

6. A razor head according to any one of claims 1 to 5 with a double razor blade, whereby the two razor blades (2) are fixed on each side of a spacer (8) arranged there between and whereby the so formed razor blade / spacer /razor blade unit (9) is positioned on the platform (7) of the base member (4) essentially from above, characterised in that the razor blade/ spacer/ razor blade unit (9) is held to the platform (7) by means of the wire (11).

## Revendications

1. Tête de rasage, en particulier unité de lames, d'un rasoir mécanique, montée à l'extrémité avant d'un manche, dans laquelle une lame simple ou double (2) est disposée dans un corps en matière plastique (1) constitué d'une partie de base (4) et d'une partie supérieure et pourvu d'une barrette de guidage avant (18) et d'une coiffe arrière (20), ladite lame simple ou double (2) étant immobilisée à plat sur une plate-forme (7) de la partie de base (4) du corps en matière plastique (1) entre ladite plate-forme (7) et la partie supérieure (5) du corps en matière plastique (1) fixée à la partie de base (4), la lame simple ou double (2) étant maintenue sur la plate-forme (7) de la partie de base (4) par un enroulement en fil métallique (11), caractérisée en ce que, tant dans la zone du côté avant (13) que dans la zone du côté arrière (16), la partie de base (4) comporte, pour le fil métallique (11), des éléments de guidage qui sont répartis sur la longueur et au moyen desquels ledit fil métallique est guidé vers l'avant et vers l'arrière suivant un tracé en zigzag sur le dessus (12) de la partie de base (4), et en ce que la barrette de guidage avant (18) et la coiffe arrière (20) de la partie supérieure (5) sont reliées entre elles par des barrettes latérales formées par des parois latérales (24) de la partie supérieure (5), en ménageant une ouverture centrale (25) dans la zone de la ou des arêtes de coupe (3) de la ou des lames (2), et la partie supérieure en forme de cadre (5) ainsi formée est montée sur la partie de base (4) et y est reliée.

2. Tête de rasage selon la revendication 1, caractérisée en ce que les éléments de guidage se présentent sous la forme de saillies (14, 14') de la partie de base (4), autour desquelles est enroulé le fil métallique (11).

3. Tête de rasage selon la revendication 2, caractérisée en ce que la largeur des saillies (14, 14') correspond pour l'essentiel aux intervalles entre les saillies (14, 14').

4. Tête de rasage selon l'une des revendications 1 à 3, caractérisée en ce que, dans la zone du coté arrière (16), la partie de base (4) comporte, à chacune de ses extrémités, une saillie de fixation (17) pour fixer les deux extrémités du fil métallique.

5. Tête de rasage selon l'une des revendications 1 à 4, caractérisée en ce que le côté intérieur de la barrette de guidage (18) et de la coiffe (20) de la partie supérieure en forme de cadre (5), ledit côté intérieur étant tourné vers le fil métallique (11), comporte des stries réceptrices (26) pour le fil métallique.

6. Tête de rasage selon l'une des revendications 1 à 5, munie d'une lame double, les deux lames (2) se trouvant de part et d'autre d'un élément d'écartement (8) disposé entre elles et étant fixées sur celui-ci, et l'unité lame/élément d'écartement/lame (9) ainsi formée étant mise en place, dans la partie de base (4), sensiblement par le haut sur la plate-forme (7) de la partie de base (4), caractérisée en ce que l'unité lame/élément d'écartement/lame (9) est maintenue sur la plate-forme (7) par le fil métallique (11).
